# FASCICULE DE BREVET EUROPEEN

(11) **EP 0 514 296 B1**
(45) Date de publication et mention de la délivrance du brevet: **17.07.1996**
(21) Numéro de dépôt: 92420153.6
(22) Date de dépôt: 12.05.1992
(51) Int. Cl.: H01H 1/58, H01H 51/08, H01H 50/24, H01H 50/46

(54) **Télérupteur à contact basculant**
Ferngesteuerter Schalter mit schwenkbarem Kontakt
Remote control interrupter with pivotable contact

(30) Priorité: 16.05.1991 FR 9105996
(43) Date de publication de la demande: 19.11.1992
(73) Titulaire: SCHNEIDER ELECTRIC SA, F-92100 Boulogne-Billancourt (FR)
(72) Inventeur: Vasseur, André, Merlin Gerin, F-38050 Grenoble Cedex 9 (FR); Maton, Jean-Claude, Merlin Gerin, F-38050 Grenoble Cedex 9 (FR); De Myttenaere, Alain, Merlin Gerin, F-38050 Grenoble Cedex 9 (FR)
(74) Mandataire: Ritzenthaler, Jacques

(56) Documents cités:
- EP-A- 0 246 131
- DE-U- 1 983 603
- FR-A- 2 482 773
- GB-A- 2 088 133
- US-A- 2 510 021

## Description

L'invention est relative à un télérupteur à boîtier moulé miniature dans lequel sont logés:
- un électro-aimant à palette pivotante de commande à distance,
- un mécanisme de commande ayant un balancier monté à pivotement et susceptible d'occuper deux positions extrêmes stables,
- un organe de commande solidaire de la palette et coopérant avec le balancier pour déplacer positivement ce dernier d'une position stable vers l'autre position stable à chaque manoeuvre de la palette,
- un contact basculant mobile qui coopère avec un contact fixe et qui est solidarisé à un bras de contact qui coopère avec ledit balancier, pour déplacer le contact basculant de la position fermé à la position ouvert et inversement lors du passage du balancier de l'une des positions stables vers l'autre et inversement,
- une paire de bornes de puissance disposées sur les deux faces latérales étroites opposées, l'une des bornes étant reliée au contact fixe et l'autre borne étant reliée au contact basculant par un conducteur rigide dont l'extrémité constitue l'articulation du contact basculant.

La présente invention est basée sur la constatation que la durée de vie d'un télérupteur du genre mentionné (brevet français n°2.482.773) est essentiellement déterminée par l'usure de l'articulation du contact basculant. Cette articulation assure également le contact électrique entre la partie fixe et le contact basculant mobile, et toute usure provoque une détérioration de ce contact électrique et une destruction rapide.

La présente invention a pour but d'améliorer cette articulation du contact basculant sur la partie fixe d'amenée de courant, tout en réduisant le coût de fabrication.

Le télérupteur selon l'invention est caractérisé en ce que le bras de contact comporte une entaille transversale en V, que ladite extrémité du conducteur rigide est taillée en couteau de forme conjuguée à celle de l'entaille en V, pour constituer avec cette dernière une articulation à couteau et qu'un ressort à lame bistable coopère par l'une de ses extrémités avec ledit conducteur rigide et par l'extrémité opposée avec le contact basculant pour, d'une part maintenir en engagement l'entaille en V sur le couteau, et d'autre part solliciter le contact basculant vers les positions stables d'ouverture et de fermeture desdits contacts.

En élargissant la portée de l'articulation, qui n'est plus limitée à deux points, mais qui s'étend sur toute la longueur du couteau, le risque d'une usure prématurée est quasiment éliminé. Le ressort à lame bistable assure un appui correct du couteau dans l'entaille en V et l'encombrement de ce ressort est extrêment réduit, tout en permettant le montage aisé d'un sous-ensemble constitué par le conducteur fixe d'amenée de courant et le contact basculant avec son ressort à lame bistable. L'entaille en V est avantageusement revêtue d'une couche d'argent qui améliore le contact électrique avec le couteau, généralement en cuivre ou en alliage de cuivre. Cette couche d'argent peut être une simple bande reportée sur le contact basculant avant son estampage et de découpage. Un moyen de centrage basculant avant son estampage et découpage. Un moyen de centrage à nervure et rainure positionne l'entaille en V sur le couteau.

Un autre but de l'invention est la simplification du montage de la palette avec son organe de commande. Selon l'invention, l'articulation de la palette sur la culasse de l'électro-aimant est polarisée par un brin d'un ressort spirale, dont le brin opposé assure le verrouillage de l'organe de commande sur la palette, tout en agissant en ressort de rappel maintenant la palette écartée de la culasse. Le même ressort assure trois fonctions ou même quatre si l'on admet que la polarisation de l'articulation consiste d'une part à positionner la palette contre une butée fixe, par exemple constituée par une paroi du boîtier, et d'autre part à maintenir la palette au contact de la surface polaire de l'armature, en évitant tout entrefer parasite. Le talon en forme de protubérance de l'organe de commande traverse un orifice ménagé dans la palette et coopère avec le brin correspondant du ressort spirale, pour être sollicité par ce dernier, en appui de la palette, tout en rappelant cette dernière en position d'écartement.

L'invention a également pour but de faciliter le montage d'une bague de déphasage sur la jambe de la culasse portant la bobine de l'électro-aimant. Cette bague de déphasage en forme de cadre, dont l'un des côtés est inséré dans une rainure pratiquée dans la surface polaire de la culasse, est solidarisée à la carcasse de la bobine, de telle manière que la mise en place de cette carcasse sur la jambe de la culasse, amène automatiquement la bague de déphasage dans sa position d'insertion dans ladite rainure. On évite ainsi une opération de mise en place de la bague de déphasage, séparée de l'opération de montage de la bobine. La bague de déphasage est simplement insérée dans une glissière venant de moulage avec la carcasse de la bobine et l'ensemble, bobine, carcasse et bague de déphasage, constitue un sous-ensemble dont le montage est aisé.

Selon un autre développement de l'invention, on constitue un contact auxiliaire pour télérupteur à partir des mêmes éléments de base que le télérupteur, en modifiant simplement la liaison entre le balancier et le contact basculant. Les contacts auxiliaires généralement insérés dans le circuit de commande doivent s'ouvrir légèrement en retard des contacts du télérupteur afin de ne pas interrompre prématurément l'alimentation de l'électro-aimant, et cette temporisation est obtenue en insérant entre le balancier et le contact basculant, une lame élastique. Lorsque le contact auxiliaire est un contact inverseur, la lame élastique assure automatiquement la temporisation dans les deux sens de mouvement.

Un mode de mise en oeuvre de l'invention est donné à titre d'exemple non limitatif et représenté aux dessins annexés dans lesquels:

La figure 1 est une vue schématique en élévation d'un télérupteur selon l'invention, dans laquelle la paroi latérale du boîtier est supposée enlevée, et le contact basculant se trouvant dans une position intermédiaire.

La figure 2 est une vue partielle de la figure 1, montrant le contact en position ouvert et l'organe de commande en début de manoeuvre de fermeture du contact.

La figure 3 est une vue en perspective du contact basculant selon la figure 1.

Les figures 4 et 5 sont des vues respectivement en élévation et en plan, à échelle agrandie du contact basculant selon la figure 3.

La figure 6 est une vue analogue à celle de la figure 2, d'un contact auxiliaire inverseur selon l'invention.

La figure 7 est une vue en perspective de la carcasse de la bobine et de la bague de déphasage avant insertion de cette dernière dans la glissière de la carcasse.

La figure 8 est une vue en perspective montrant le sous-ensemble carcasse, bague de déphasage avant son introduction sur la culasse.

Sur les figures un boîtier moulé miniature 10, contient un électro-aimant 11, un mécanisme de commande 12 et un circuit électrique de puissance 13. Le circuit 13 comporte un contact mobile basculant 14 agencé en contact inverseur qui coopère avec une paire de contacts fixes 15,16 reliés à des bornes 17,18. Le contact basculant 14 est relié électriquement par un conducteur rigide 19 à une borne opposée 20.L'extrémité,opposée à la borne 20, du conducteur rigide 19 est taillée en couteau 21, engagée dans une entaille en forme de V 22, du contact basculant 14 pour constituer une articulation à couteau. Un ressort à lame 23 présente deux extrémités recourbées dont l'une 24 est ancrée dans un orifice 25 ménagé dans le conducteur fixe 19 et dont l'autre extrémité 26 est engagée dans un orifice du contact basculant 14. La position relative de l'articulation 21,22 et des points d'appui du ressort à lame 23 est telle que ce ressort est bistable et sollicite sélectivement le contact basculant 14 vers la position d'ouverture et de fermeture. Le ressort à lame bistable 23 s'étend parallèlement à proximité du conducteur fixe 19 sans occuper une place importante à l'intérieur du boîtier 10. L'entaille en V 22 présente une nervure centrale 50 qui s'emboîte dans une encoche du couteau 21 pour éviter tout décalage latéral.

L'électro-aimant 11 comporte une culasse 27 en forme de E, dont la jambe centrale porte une bobine 28 et dont une jambe latérale 29 porte une palette 30. La palette 30 est maintenue en appui de la surface polaire d'extrémité de la jambe 29 par un ressort spirale 31,dont l'un des brins 32 pénètre dans un orifice ménagé dans la palette 30. Ce même brin 32 sollicite la palette 30 en appui d'une butée fixe 33 ménagée sur la paroi du boîtier 10. Il est facile de voir que cet ensemble constitue une articulation permettant un pivotement de la palette 30 en étant maintenue au contact de la surface polaire de la culasse de l'électo-aimant 11.

La palette 30 porte à son extrémité opposée à l'articulation un organe de commande 34 susceptible de coopérer avec un balancier 35. L'organe de commande 34 présente à l'une de ses extrémités une protubérance ou queue 36 qui traverse un orifice ménagé dans la palette 30. Cette queue 36 est maintenue par le brin 37 du ressort à spirale 31 opposé au brin 32, lequel brin 37 traverse un trou ménagé dans la queue 36. Il est facile de voir que ce brin 37 verrouille, d'une part l'organe de commande 34 sur la palette 30 tout en autorisant un mouvement de pivotement limité, et d'autre part sollicite la palette 30 en position d'écartement de la culasse de l'électro-aimant 11. L'organe de commande 34 porte à son extrémité opposée deux doigts 38 qui coopèrent avec le balancier 35, de manière à inverser la position de ce dernier à chaque cycle d'attraction de la palette 30. Le balancier 35 commande à son tour le contact basculant 14 dont le bras de contact 39 est engagé dans une rainure 40, ménagée dans le balancier 35. Un tel mécanisme 12 est bien connu en soi, et il suffit de rappeler qu'à chaque pivotement de la palette 30, le contact basculant 14 change de position.

En se référant plus particulièrement aux figures 7 et 8, on voit que la bobine 28 comporte une carcasse 41 à deux flasques latéraux 42 dont le flasque supérieur 42 porte sur sa face externe une glissière 43 susceptible de recevoir une bague de déphasage 44. La carcasse 41 peut être enfilée sur la jambe centrale de la culasse 27 de l'électro-aimant 11 et lors de cette insertion, la bague de déphasage 44 vient s'encastrer dans une rainure 45 ménagée dans la face polaire d'extrémité. On évite ainsi une mise en place et une fixation séparée de la bague de déphasage 44.

La figure 6 montre un contact auxiliaire susceptible d'être associé ou incorporé à un télérupteur selon la figure 1 et mettant en oeuvre les mêmes éléments constitutifs de base. On voit que la seule différence consiste dans l'insertion d'une lame élastique 46 entre le bras de contact 39 et le balancier 35. Le basculement du balancier 35 est transmis au contact auxiliaire basculant 47 après une première phase de déformation de la lame élastique 46 et le mouvement du contact auxiliaire 47 n'intervient que par la suite, lorsque la force de la lame élastique 46 arrive à vaincre l'effort fourni par le ressort à lame 23. Le contact auxiliaire 47 est accouplé à un télérupteur selon la figure 1 et les balanciers 35 sont commandés simultanément, soit par une liaison mécanique, soit par la commande électromécanique. Le contact basculant 14 suit immédiatement ce mouvement pour amorcer l'ouverture ou la fermeture du télérupteur, tandis que le contact auxiliaire 47 est commandé avec un certain retard.Ce retard est indépendant du sens de rotation du balancier 35.

Le fonctionnement du télérupteur est décrit en détail dans le brevet précité et le lecteur pourra s'y reporter pour de plus amples détails. L'invention est bien entendu nullement limitée au mode de mise en oeuvre plus particulièrement décrit.

## Revendications

1. Télérupteur à boîtier moulé (10) miniature dans lequel sont logés:
- un électro-aimant (11) à palette (30) pivotante de commande à distance,
- un mécanisme de commande (12) ayant un balancier (35) monté à pivotement et susceptible d'occuper deux positions extrêmes stables,
- un organe de commande (34) solidaire de la palette (30) et coopérant avec le balancier (35) pour déplacer positivement ce dernier d'une position stable vers l'autre position stable à chaque cycle de manoeuvre de la palette (30),
- un contact basculant (14) mobile qui coopère avec un contact fixe (15,16) et qui est solidarisé à un bras de contact (39) qui coopère avec ledit balancier (35), pour déplacer le contact basculant (14) de la position fermé à la position ouvert et inversement lors du passage du balancier (35) de l'une des positions stables vers l'autre et inversement,
- une paire de bornes (17,20) de puissance disposées sur les deux faces latérales étroites opposées, l'une (17) des bornes étant reliée au contact fixe (16) et l'autre borne (20) étant reliée au contact basculant (14) par un conducteur rigide (19) dont l'extrémité (21) constitue l'articulation du contact basculant,
caractérisé en ce que le bras de contact (39) comporte une entaille (22) transversale en V, que ladite extrémité du conducteur rigide est taillée en couteau (39) de forme conjuguée à celle de l'entaille (22) en V pour constituer avec cette dernière une articulation à couteau et qu'un ressort à lame (23) bistable coopère par l'une de ses extrémités avec ledit conducteur rigide (19) et par l'extrémité opposée avec le contact basculant (14) pour, d'une part maintenir en engagement l'entaille (22) en V sur le couteau (21), et d'autre part solliciter le contact basculant (14) vers les positions stables d'ouverture et de fermeture desdits contacts.

2. Télérupteur selon la revendication 1, caractérisé en ce que l'entaille (22) en V est revêtue d'une couche d'argent assurant un bon contact électrique avec le couteau (21).

3. Télérupteur selon la revendication 1 ou 2, caractérisé en ce que l'articulation à couteau (21) et à entaille (22) présente un moyen de centrage à rainure et nervure (50) conjuguée.

4. Télérupteur selon la revendication 1,2 ou 3,ayant une palette (30) dont l'une des extrémités est en appui sur l'une des faces polaires de la culasse (27) de l'électro-aimant (11) et dont l'autre extrémité porte ledit organe de commande (34), caractérisé en ce qu'il comporte un ressort spirale (31) dont l'un (32) des brins coopère avec ladite une extrémité pour positionner cette dernière contre une butée fixe (33) et la maintenir en appui de la face polaire et dont l'autre brin (37) verrouille ledit organe de commande (34) sur ladite autre extrémité en sollicitant la palette (30) en position d'écartement de l'armature.

5. Télérupteur selon la revendication 4, caractérisé en ce qu'une protubérance (36) de l'organe de commande (34) est engagée dans un trou de la palette (30) et est retenue par ledit autre brin (37) qui traverse un orifice ménagé dans la protubérance.

6. Télérupteur selon l'une quelconque des revendications précédentes, ayant une bague de déphasage (44) engagée dans une rainure (45) de la surface polaire de la jambe de la culasse (27) portant la bobine (28) de l'électro-aimant (11), caractérisé en ce que la carcasse (41) de la bobine (28) en matière isolante moulée comporte un flasque (42) adjacent à ladite surface polaire et que ledit flasque porte des organes de maintien (42,43) de la bague de déphasage (44) de façon à mettre en place la bague de déphasage lors de l'emboîtement de la carcasse (41) sur ladite jambe.

7. Télérupteur selon la revendication 6, caractérisé en ce que ledit flasque (42) porte une glissière (43) parallèle à ladite surface polaire et que ladite bague (44) est introduite par coulissement dans cette glissière pour constituer un sous-ensemble.

8. Télérupteur selon l'une quelconque des revendications précédentes avec un contact auxiliaire inverseur (47), caractérisé en ce que le contact auxiliaire (47) est également agencé en contact basculant et que la liaison entre le contact auxiliaire et le balancier (35) comprend une lame élastique (46) pour retarder le mouvement du contact auxiliaire.

## Patentansprüche

1. Fernschalter mit einem Isolierstoff-Kleingehäuse (10), das
- einen Fernbetätigungs-Elektromagneten (11) mit Kippanker (30),
- einen Antriebsmechanismus (12) mit einer schwenkbar gelagerten Wippe (35) mit zwei stabilen Endlagen,
- ein fest mit dem Anker (30) verbundenes und mit der Wippe (35) zusammenwirkendes Antriebsorgan (34) zur sicheren Überführung dieser Wippe von einer stabilen Lage in die andere stabile Lage bei jeder Anzugshandlung des Ankers (30),
- einen beweglichen Schwenkkontakt (14), der mit einem feststehenden Kontakt (15, 16) zusammenwirkt und fest mit einem Kontaktarm (39) verbunden ist, welcher mit der genannten Wippe (35) zusammenwirkt, um den Schwenkkontakt (14) beim Übergang der Wippe (35) von einer stabilen Lage in die andere stabile Lage von der Einschaltstellung in die Ausschaltstellung und umgekehrt zu überführen,
- sowie zwei Leistungsklemmen (17, 20) enthält, die an den beiden sich gegenüberliegenden schmalen Seitenflächen angeordnet sind, wobei die eine Klemme (17) mit dem feststehenden Kontakt (16) und die andere Klemme (20) über einen starren Leiter (19), dessen Ende (21) das Gelenk des Schwenkkontakts bildet, mit dem Schwenkkontakt (14) verbunden ist.
dadurch gekennzeichnet, daß der Kontaktarm (39) eine querverlaufende V-förmige Kerbe (22) aufweist, daß das genannte Ende des starren Leiters als Messer (39) mit einer an die Form der V-förmigen Kerbe (22) angepaßten Form ausgebildet ist, um gemeinsam mit dieser Kerbe ein Schneidengelenk zu bilden, und daß eine bistabile Blattfeder (23) über eines ihrer Enden mit dem genannten starren Leiter (19) und über das entgegengesetzte Ende mit dem Schwenkkontakt (14) zusammenwirkt, um einerseits die V-Kerbe (22) auf dem Messer (21) zu halten und andererseits den Schwenkkontakt (14) in Richtung der stabilen Ein- bzw. Ausschaltstellung der genannten Kontakte zu beaufschlagen.

2. Fernschalter nach Anspruch 1, dadurch gekennzeichnet, daß die V-Kerbe (22) mit einer Silberbeschichtung versehen ist, die einen guten elektrischen Kontakt mit dem Messer (21) gewährleistet.

3. Fernschalter nach Anspruch 1 oder 2, dadurch gekennzeichnet, daß das durch Messer (21) und V-Kerbe (22) gebildete Schneidengelenk eine Zentriervorrichtung mit Nut und entsprechend geformtem Paßsteg (50) aufweist.

4. Fernschalter nach Anspruch 1, 2 oder 3 mit einem Anker (30), dessen eines Ende sich auf einer der Polflächen des Jochs (27) des Elektromagneten (11) abstützt und dessen anderes Ende das genannte Antriebsorgan (34) trägt, dadurch gekennzeichnet, daß er eine Spiralfeder (31) umfaßt, deren einer Schenkel (32) mit dem genannten einen Ende zusammenwirkt, um dieses gegen einen ortsfesten Anschlag (33) zu drücken und in Auflage auf der Polfläche zu halten, und deren anderer Schenkel (37) das genannte Antriebsorgan (34) auf dem genannten anderen Ende verriegelt und gleichzeitig den Anker (30) in Richtung der vom Joch zurückgezogenen Stellung beaufschlagt.

5. Fernschalter nach Anspruch 4, dadurch gekennzeichnet, daß ein Vorsprung (36) des Antriebsorgans (34) in eine Öffnung des Ankers (30) eingreift und durch den genannten anderen Schenkel (37) gehalten wird, welcher eine in dem Vorsprung ausgebildete Öffnung durchragt.

6. Fernschalter nach irgendeinem der vorhergehenden Ansprüche mit einem Kurzschlußring (44), der in eine Nut (45) der Polfläche des die Spule (28) des Elektromagneten (11) tragenden Schenkels des Jochs (27) eingesetzt ist, dadurch gekennzeichnet, daß der Isolierstoff-Spulenkörper (41) der Spule (28) einen an die genannte Polfläche angrenzenden Flansch (42) aufweist und daß der genannte Flansch Vorrichtungen (42, 43) zum Halten des Kurzschlußrings (44) aufweist, derart daß das Einsetzen des Kurzschlußrings beim Aufstecken des Spulenkörpers (41) auf den genannten Schenkel erfolgt.

7. Fernschalter nach Anspruch 6, dadurch gekennzeichnet, daß der genannte Flansch (42) eine parallel zur genannten Polfläche angeordnete Gleitführung (43) aufweist und daß der genannte Kurzschlußring (44) zur Bildung einer Baugruppe in diese Gleitführung eingeschoben ist.

8. Fernschalter nach irgendeinem der vorhergehenden Ansprüche mit einem als Wechsler ausgeführten Hilfskontakt (47), dadurch gekennzeichnet, daß der genannte Hilfskontakt (47) ebenfalls als Schwenkkontakt ausgeführt ist und daß die Verbindung zwischen dem Hilfskontakt und der Wippe (35) eine Blattfeder (46) umfaßt, um die Bewegung des Hilfskontakts zu verzögern.

## Claims

1. A remote-controlled switch with a miniature moulded case (10) in which there are housed :
- an electromagnet (11) with pivoting remote control tongue (30),
- an operating mechanism (12) having a pivotally mounted rocker arm (35) able to occupy two stable extreme positions,
- an operating component (34) fixedly secured to the tongue (30) and cooperating with the rocker arm (35) to move the latter positively from one stable position to the other stable position at each operating cycle of the tongue (30),
- a movable rocking contact (14) which cooperates with a stationary contact (15, 16) and which is fixedly secured to a contact arm (39) which cooperates with said rocker arm (35) to move the rocking contact (14) from the closed position to the open position and vice-versa when the rocker arm (35) switches from one of the stable positions to the other and vice-versa,
- a pair of power terminals (17, 20) located on the two opposite narrow side faces, one (17) of the terminals being connected to the stationary contact (16) and the other terminal (20) being connected to the rocking contact (14) by a rigid conductor (19) whcse end (21) constitutes the articulation of the rocking contact,
characterized in that the contact arm (39) comprises a V-shaped transverse notch (22), that said end of the rigid conductor is cut as a knife-blade (39) of conjugate shape to that of the V-shaped notch (22) to constitute a knife-blade articulation with the latter and that a bistable leaf spring (23) cooperates via one of its ends with said rigid conductor (19) and via the opposite end with the rocking contact (14) in order on the one hand to keep the V-shaped notch (22) in engagement on the knife-blade (21), and on the other hand to bias the rocking contact (14) to the stable open and closed positions of said contacts.

2. The remote-controlled switch according to claim 1, characterized in that the V-shaped notch (22) is coated with a layer of silver ensuring a good electrical contact with the knife-blade (21).

3. The remote-controlled switch according to claim 1 or 2, characterized in that the articulation with the knife-blade (21) and notch (22) presents a centering means with a groove and conjugate rib (50).

4. The remote-controlled switch according to claim 1, 2 or 3, having a tongue (30) one of whose ends is pressing against one of the polar faces of the yoke (27) of the electromagnet (11) and whose other end bears said operating component (34), characterized in that it comprises a spiral spring (31) one (32) of whose strands cooperates with said one end to position the latter against a fixed stop (33) and keep it pressed against the polar face and the other of whose strands (37) locks said operating component (34) onto said other end biasing the tongue (30) to the position separated from the armature.

5. The remote-controlled switch according to claim 4, characterized in that a protuberance (36) of the operating component (34) is engaged in a hole of the tongue (30) and is secured by said other strand (37) which passes through an orifice arranged in the protuberance.

6. The remote-controlled switch according to any one of the foregoing claims, having a phase displacement ring (44) engaged in a groove (45) of the polar surface of the leg of the yoke (27) bearing the coil (28) of the electromagnet (11), characterized in that the shell (41) of the coil (29) made of moulded insulating material comprises a flange (42) adjacent to said polar surface and that said flange bears parts (42, 43) for securing the phase displacement ring (44) so as to fit the phase displacement ring when the shell (41) is fitted onto said leg.

7. The remote-controlled switch according to claim 6, charaterized in that said flange (42) bears a slide (43) parallel to said polar surface and that said ring (44) is inserted by sliding in this slide to form a sub-assembly.

8. The remote-controlled switch according to any one of the foregoing claims, with a changeover auxiliary contact (47), characterized in that the auxiliary contact (47) is also arranged as a rocking contact and that the link between the auxiliary contact and the rocker arm (35) comprises a flexible blade (46) to delay the movement of the auxiliary contact.
